# EUROPÄISCHE PATENTSCHRIFT

(11) **EP 3 879 043 B1**
(45) Veröffentlichungstag und Bekanntmachung des Hinweises auf die Patenterteilung: **24.07.2024**
(21) Anmeldenummer: 21159332.2
(22) Anmeldetag: 25.02.2021
(51) Int. Cl.: E04B 2/96

(54) **DICHTSTÜCK ZUR ABDICHTUNG EINER T-VERBINDUNG ZWISCHEN EINEM PFOSTEN- UND RIEGELPROFIL UND PFOSTEN-RIEGEL-KONSTRUKTION MIT EINEM DERARTIGEN DICHTSTÜCK**
SEALING PIECE FOR SEALING A T-CONNECTION BETWEEN A POST AND LATCH PROFILE AND A POST-LATCH STRUCTURE WITH SUCH A SEALING PIECE
PIÈCE D'ÉTANCHÉITÉ DESTINÉE À L'ÉTANCHÉIFICATION D'UN RACCORD EN T ENTRE UN PROFILÉ DE MONTANTS ET DE TRAVERSES ET UNE CONSTRUCTION DE MONTANTS ET DE TRAVERSES DOTÉE D'UNE TELLE PIÈCE D'ÉTANCHÉITÉ

(30) Priorität: 13.03.2020 DE 102020106889
(43) Veröffentlichungstag der Anmeldung: 15.09.2021
(73) Patentinhaber: Raico Bautechnik GmbH, 87772 Pfaffenhausen (DE)
(72) Erfinder: Sepp, Stefan, 88319 Aitrach (DE); Filser, Daniel, 86874 Zaisertshofen (DE)
(74) Vertreter: Charrier Rapp & Liebau

(56) Entgegenhaltungen:
- DE-A1- 10 125 973
- DE-B4- 102016 015 624
- DE-T2- 69 829 439
- DE-U1- 202012 104 406

## Beschreibung

Die Erfindung betrifft ein Dichtstück zur Abdichtung einer T-Verbindung zwischen einem Pfostenprofil und einem Riegelprofil, insbesondere für Pfosten-Riegel-Konstruktionen von Fassaden, Lichtdächern und Wintergärten. Die Erfindung betrifft außerdem eine Pfosten-Riegel-Konstruktion mit einem derartigen Dichtstück.

Aus der EP 1 223 257 A1 ist eine Pfosten-Riegel-Konstruktion bekannt, die rechtwinklig miteinander verbundene Pfostenprofile und Riegelprofile enthält. Zur Abdichtung der Verbindung zwischen den Pfosten- und Riegelprofilen ist hier ein Dichtstück vorgesehen, welches mit seiner dem Riegelprofil zugewandten Stirnseite an einem Glasträger bzw. einer Schraubnut des Riegelprofils anliegt und mit diesem fluchtet. Die zu dem Riegelprofil gewandte Stirnseite des Dichtstücks steht über die zu dem Riegelprofil gewandte Seite des Pfostenprofils vor, so dass im montierten Zustand die Stirnseite mit einem Anpressdruck an dem Glasträger bzw. der Schraubnut sowie an der Stirnseite des Riegelprofils anliegt und diese abdichtet. Dadurch werden am Riegelprofil vorgesehene Entwässerungsnuten verlängert, so dass keine Feuchtigkeit zwischen das Riegelprofil und das Dichtstück gelangen kann. An dem Dichtstück sind zueinander rechtwinklige Abschnitte zum Eingriff in Verankerungsnuten des Riegelprofils und eine benachbart zum Riegelprofil angeordnete Nut des Pfostenprofils angeordnet. Das Dichtstück weist außerdem eine Aussparung zur Verlängerung der Entwässerungsnut des Riegelprofils auf.

Die DE 698 29 439 T2 offenbart ein Dichtstück mit den Merkmalen des Oberbegriffs des Anspruchs 1.

Aufgabe der Erfindung ist es, ein Dichtstück der eingangs genannten Art und eine Pfosten-Riegel-Konstruktion mit einem solchen Dichtstück zu schaffen, die eine verbesserte Abdichtung des Kreuzungspunktes von Pfosten- und Riegelprofilen ermöglichen.

Diese Aufgabe wird durch ein Dichtstück mit den Merkmalen des Anspruchs 1 und durch eine Pfosten-Riegel-Konstruktion mit den Merkmalen des Anspruchs 11 gelöst. Zweckmäßige

Weiterbildungen und vorteilhafte Ausführungsformen der Erfindung sind Gegenstand der Unteransprüche.

Das erfindungsgemäße Dichtstück weist einen zum Übergreifen des Pfostenprofils und des Riegelprofils ausgebildeten Abdeckkörper mit einem durch ein Dichtmittel von außen befüllbaren inneren Dichtmittelaufnahmeraum auf. Dadurch kann z.B. Silikon oder ein anderes zähelastisches Dichtmittel auf besonders effektive Weise zu dem Stoßbereich zwischen dem Pfostenprofil und dem Riegelprofil gelangen und dort für eine optimale Abdichtung des gesamten Kreuzungsbereichs sorgen.

In einer vorteilhaften Ausgestaltung kann der Abdeckkörper des Dichtstücks ein als Hohlkörper ausgebildeter, hutförmiger Abdeckkörper sein. In einer besonders zweckmäßigen Ausführung enthält der Abdeckkörper einen hinteren Bereich zum Aufsetzen auf das Riegelprofil und einen vorderen Bereich zur Überdeckung des Pfostenprofils. In einer vorteilhaften Ausgestaltung weist das Dichtstück eine mit einer Öffnung zum Einbringen eines Dichtmittels in den Dichtmittelaufnahmebereich versehene, schräg ausgebildete Stirnfläche am vorderen Bereich des Abdeckkörpers auf. Erfindungsgemäß weist der Abdeckkörper einen schlankeren oberen Teil und einen verbreiterten unteren Teil auf. An den Übergängen von dem schlankeren Oberteil zu dem verbreiterten Unterteil sind zweckmäßigerweise obere Flächen mit nach hinten schräg abfallenden Bereichen angeordnet. Über die Flächen mit den schräg nach hinten abfallenden Bereichen kann ein sich in den Entwässerungskanälen der Riegelprofile sammelndes Wasser über Stege des Pfostenprofils hinweg in die Entwässerungskanäle des Pfostenprofils geleitet werden.

Erfindungsgemäß wird der Dichtmittelaufnahmeraum durch einen Zufuhrkanal, insbesondere durch einen mit einer Öffnung zum Einbringen eines Dichtmittels verbundenen Zufuhrkanal, im schlankeren oberen Teil des Abdeckkörpers und eine mit dem Zufuhrkanal in Verbindung stehende Vertiefung an der Unterseite des verbreiterten unteren Teils des Abdeckkörpers gebildet.

Erfindungsgemäß erstreckt die Vertiefung sich zwischen einer hinteren Kante des Abdeckkörpers und einem einem zum Eingreifen in eine Aufnahmenut eines Pfostenprofils vorgesehenen vorderen Quersteg.

Bevorzugt verläuft die Vertiefung an beiden Seiten des gegenüber dem schlankeren oberen Teils verbreiterten unteren Teils des Abdeckkörpers. Die Vertiefung verläuft über nahezu die gesamte Länge des hinteren Bereichs des Abdeckkörpers bis zu dem im vorderen Bereich angeordneten Zufuhrkanal.

In dem Abdeckkörper ist zweckmäßigerweise eine erste Quernut zur Aufnahme eines inneren Stegs an der zum Riegelprofil weisenden Seite des Pfostenprofils angeordnet. Außerdem ist in dem Abdeckkörper eine zweite Quernut zur Aufnahme eines äußeren Stegs an der zum Riegelprofil weisenden Seite des Pfostenprofils vorgesehen.

In einer weiteren vorteilhaften Ausgestaltung kann an dem Abdeckkörper des Dichtstücks ein stegförmiges Halteelement zum Eingriff in einen Aufnahmekanal eines am Riegelprofil angeordneten Befestigungsstegs angeformt sein. An dem Halteelement können Verzahnungen oder hakenförmige Vorsprünge zum verriegelnden Eingriff in den Aufnahmekanal vorgesehen sein. Durch das Halteelement kann das Dichtstück auch beim Einbringen des Dichtmittels sicher am Riegelprofil gehalten werden.

Zweckmäßigerweise besteht der Abdeckkörper aus einem transparenten oder transluzenten Material. Dadurch kann der Grad der Auffüllung mit dem Dichtstoff festgestellt und somit die ordnungsgemäße Befüllung kontrolliert werden. Der Abdeckkörper kann auch aus EPDM oder einem nicht transparenten bzw. transluzenten Material bestehen.

Der Abdeckkörper ist vorzugsweise zur Aufnahme von Dichtungsprofilen ausgebildet. In einer weiteren zweckmäßigen Ausführung können an dem Abdeckkörper auch Dichtungselemente, insbesondere als Dichtungsecken mit zueinander abgewinkelten Dichtungsleisten ausgebildete Dichtungselemente, direkt angeformt sein.

Eine erfindungsgemäße Pfosten-Riegel-Konstruktion ist dadurch gekennzeichnet, dass die Verbindung zwischen den Pfostenprofilen und den Riegelprofilen durch ein vorstehend beschriebenes Dichtstück abgedichtet ist. Über das Dichtstück können auch Schrauben oder andere Befestigungselemente der T-Verbindung zwischen dem Pfostenprofil und dem Riegelprofil abgedichtet werden.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein erstes Ausführungsbeispiel einer T-Verbindung zwischen einem Pfosten- und Riegelprofil mit Dichtstücken in einer Explosionsansicht;
- **Figur 2**: die T-Verbindung von Figur 1 mit Dichtstücken und Dichtungen in einem montierten Zustand;
- **Figur 3**: ein Dichtstück in einer Perspektivansicht von der Oberseite;
- **Figur 4**: das Dichtstück von Figur 3 in einer Perspektivansicht von der Unterseite;
- **Figur 5**: eine Ansicht des Dichtstücks in Richtung des Pfeils Z von Figur 1;
- **Figur 6**: eine Seitenansicht des Dichtstücks im montierten Zustand;
- **Figur 7**: eine Schnittansicht entlang der Linie A-A von Figur 6;
- **Figur 8**: eine Schnittansicht entlang der Linie B-B von Figur 6;
- **Figur 9**: eine Schnittansicht entlang der Linie C-C von Figur 6;
- **Figur 10**: eine Schnittansicht entlang der Linie D-D von Figur 6;
- **Figur 11**: ein zweites Ausführungsbeispiel einer T-Verbindung zwischen einem Pfosten- und Riegelprofil mit Dichtstücken in einer Explosionsansicht;
- **Figur 12**: die T-Verbindung von Figur 11 mit Dichtstücken und Dichtungen in einem montierten Zustand;
- **Figur 13**: ein Dichtstück mit angeformten Dichtungselementen in einer Perspektivansicht von der Oberseite;
- **Figur 14**: das Dichtstück von Figur 13 in einer Perspektivansicht von der Unterseite;
- **Figur 15**: eine Ansicht des Dichtstücks in Richtung des Pfeils Z von Figur 11;
- **Figur 16**: eine Seitenansicht des Dichtstücks im montierten Zustand;
- **Figur 17**: eine Schnittansicht entlang der Linie A-A von Figur 16;
- **Figur 18**: eine Schnittansicht entlang der Linie B-B von Figur 16;
- **Figur 19**: eine Schnittansicht entlang der Linie C-C von Figur 16;
- **Figur 20**: eine Schnittansicht entlang der Linie D-D von Figur 16 und
- **Figur 21**: eine Schnittansicht entlang der Linie E-E von Figur 16.

In den Figuren 1 und 2 ist ein erstes Ausführungsbeispiel einer T-Verbindung zwischen einem Pfostenprofil 1 und einem quer dazu verlaufenden Riegelprofil 2 einer Pfosten-Riegel-Konstruktion für Fassaden, Wintergärten, Lichtdächer und dgl. in verschiedenen Darstellungen gezeigt. Die beiden Pfosten- und Riegelprofile 1 und 2 können denselben oder einen unterschiedlichen Querschnitt aufweisen. In der gezeigten Ausführung sind die Pfosten- und Riegelprofile 1 und 2 als Hohlprofile mit einem Hohlraum 3 und identischem Querschnitt ausgeführt. Sie weisen jeweils zwei zueinander parallele Seitenwände 4 und 5 und zwei zu den Seitenwänden 4 und 5 rechtwinklige innere und äußere Stirnwände 6 und 7 auf. Die zur Außenseite der Pfosten-Riegel-Konstruktion weisende äußere Stirnwand 7 enthält einen nach außen vorstehenden Befestigungssteg 8 mit einem zur Außenseite hin offenen Aufnahmekanal 9 für Befestigungsschrauben oder andere Befestigungselemente, durch die hier nicht dargestellte Halteprofile oder eine Haltekonstruktion zur Halterung von Glasscheiben oder anderen Fassadenelementen an der äußeren Stirnwand 7 befestigt werden können. Rechts und links bzw. oberhalb und unterhalb des Befestigungsstegs 8 sind an der Außenseite der äußeren Stirnwand 7 außerdem in Längsrichtung des Pfosten- bzw. Riegelprofils 1 bzw. 2 verlaufende Aufnahmenuten 10 zur Aufnahme von Dichtstücken 11 und in Figur 2 gezeigter Dichtungen 12 vorgesehen. Die Aufnahmenuten 10 für die Dichtungen 12 werden durch äußere und innere Stege 13 bzw. 14 begrenzt. Zwischen den inneren Stegen 14 und dem mittigen Befestigungssteg 8 sind Entwässerungskanäle 15 angeordnet.

Das Pfostenprofil 1 und das Riegelprofil 2 sind bei der gezeigten Ausführung in Form eines z.B. im Strangpressverfahren hergestellten Metallprofilrohrs ausgeführt, das aus Stahl oder Aluminium bestehen kann. Sie können aber auch als Schweißkonstruktion aus einem entsprechend gebogenen und verschweißten Metallblech, als Holz- bzw. Kunststoffkonstruktion oder dgl. hergestellt sein. Der nach außen vorstehende Befestigungssteg 8 an der zur Außenseite gerichteten und zur Befestigung von Glasscheiben oder anderer Fassadenelemente dienenden äußeren Stirnwand 7 weist bei dem gezeigten Ausführungsbeispiel einen als Schraubkanal ausgeführten Aufnahmekanal 9 auf. In den Aufnahmekanal 9 können z.B. mit einem Schneidgewinde versehene Befestigungsschrauben zur Befestigung von Halteprofilen oder weiteren Trag- oder Fassadenelementen eingeschraubt werden.

Die Verbindung zwischen dem Pfostenprofil 1 und dem Riegelprofil 2 kann durch ein hier nicht dargestelltes Verbindungsstück erfolgen, das in den Hohlraum 3 des Riegelprofils 2 eingesteckt ist und als Einschubprofil und Rastbolzen ausgebildete Verbindungselemente zum formschlüssigen Eingriff in das Pfostenprofil 1 enthält.

Das in den Figuren 3 bis 6 in verschiedenen Ansichten gesondert dargestellte Dichtstück 11 ist zur Abdichtung der T-Verbindung zwischen dem Pfostenprofil 1 und dem Riegelprofil 2 konzipiert. Es wird von der Außenseite auf die Pfosten-Riegel-Konstruktion aufgesetzt und ermöglicht eine wasser- und dampfdichte Abdichtung der T-Verbindung. Hierzu weist das Dichtstück 11 einen als Hohlkörper ausgebildeten, hutförmigen Abdeckkörper mit einem hinteren Bereich 16 zum Aufsetzen auf das Riegelprofil 2 und einen vorderen Bereich 17 zur Überdeckung des Pfostenprofils 1 auf.

Wie besonders aus Figur 6 hervorgeht, ist der hintere Bereich 16 des hutförmigen Abdeckkörpers zum Aufsetzen auf den Befestigungssteg 8 des Riegelprofils 2 ausgebildet, während der vordere Bereich 17 des Abdeckkörpers über das Pfostenprofil 1 greift und an seiner Unterseite zwei zueinander parallele Quernuten 18 und 19 zur Aufnahme der die Aufnahmenut 10 für die Dichtung 12 begrenzenden inneren und äußeren Stege 13 und 14 an der dem Riegelprofil 2 zugewandten Seite des Pfostenprofils 1 enthält.

Der auf das Pfostenprofil 1 und das Riegelprofil 2 aufsteckbare Abdeckkörper weist einen schlankeren Oberteil 20 und einen verbreiterten Unterteil 21 auf. In dem Unterteil 21 ist am vorderen Bereich 17 eine erste Quernut 18 zur Aufnahme des inneren Stegs 14 an der dem Riegelprofil 2 zugewandten Seite des Pfostenprofils 1 angeordnet. In dem Unterteil 21 des Dichtstücks 11 ist am vorderen Bereich 17 ferner eine zu der ersten Quernut 18 parallele zweite Quernut 19 zur Aufnahme des äußeren Stegs 13 an der dem Riegelprofil 2 zugewandten Seite des Pfostenprofils 1 angeordnet. Im hinteren Bereich 16 des Dichtstücks 11 sind im Unterteil 21 außerdem seitliche Aussparungen 22 zur Abdeckung von Schrauben oder anderen Halteelementen vorgesehen.

In Figur 3 ist erkennbar, dass das Dichtstück 11 an den Übergängen von dem schlankeren Oberteil 20 zum breiteren Unterteil 21 zwei obere Flächen 23 mit nach hinten schräg abfallenden Bereichen 24 aufweist. Über die Flächen 23 mit den schrägen Bereichen 24 kann ein sich in den Entwässerungskanälen 15 der Riegelprofile 2 sammelndes Wasser über die Stege 13 und 14 des Pfostenprofils 1 hinweg in die Entwässerungskanäle 15 des Pfostenprofils 1 geleitet werden. An den zum Pfostenprofil 1 weisenden vorderen Enden des Dichtstücks 11 werden die Flächen 23 durch nach oben vorstehende, seitliche vordere Begrenzungsstege 25 begrenzt. Am Ende der nach hinten schräg abfallenden Bereiche 24 sind seitliche hintere Begrenzungsstege 26 angeordnet. Eine zum Pfostenprofil 1 weisende vordere Stirnfläche 27 des Oberteils 20 ist schräg ausgebildet und weist eine Öffnung 28 zum Einbringen eines Dichtmittels auf. Bei dem Dichtmittel kann es sich z.B. um Silikon oder ein anderen zähelastischen Dichtstoff handeln.

Aus Figur 4 geht hervor, dass das Dichtstück 11 an der Innenseite seines auf den Befestigungssteg 8 des Riegelprofils 2 aufsetzbaren hinteren Bereichs 16 einen in Längsrichtung des Dichtstücks 11 verlaufenden nutförmigen Aufnahmebereich 29 zur Aufnahme des Befestigungsstegs 8 enthält. Die Breite des nutförmigen Aufnahmebereichs 29 ist auf die Breite des Befestigungsstegs 8 abgestimmt. Der Abdeckkörper des Dichtstücks 11 weist an seiner Innenseite außerdem einen inneren Dichtmittelaufnahmeraum zur Aufnahme des über die Öffnung 28 von außen zuführbaren Dichtmittels auf. Der Dichtmittelaufnahmeraum wird durch einen im vorderen Bereich 17 des Abdeckkörpers angeordneten vorderen Zufuhrkanal 30 und eine mit diesem in Verbindung stehende Vertiefung 31 gebildet, die an der Unterseite des Abdeckkörpers zu beiden Seiten des nutförmigen Aufnahmebereichs 29 über nahezu die gesamte Länge des hinteren Bereichs 16 bis zum Zufuhrkanal 30 im vorderen Bereich 17 verläuft. Durch die Öffnung 28 und den Zufuhrkanal 30 kann so das Dichtmittel zu der Vertiefung 31 an der Unterseite des verbreiterten Unterteils 21 gelangen.

An dem Abdeckkörper des Dichtstücks 11 ist ein in den Aufnahmebereich 29 ragendes stegförmiges Halteelement 32 zum Eingriff in den Aufnahmekanal 9 des Befestigungsstegs 8 angeformt. An dem stegförmigen Halteelement 32 sind in Figur 5 erkennbare Verzahnungen oder hakenförmige Vorsprünge 33 zum verriegelnden Eingriff in den Aufnahmekanal 9 des Befestigungsstegs 8 vorgesehen. Durch das Halteelement 32 kann das Dichtstück 11 auch beim Einbringen des Dichtmittels sicher am Riegelprofil 2 gehalten werden.

Aus den Figuren 7 bis 10 ist ersichtlich, dass der in Figur 7 erkennbare Zufuhrkanal 30 und die Vertiefung 31 zwischen einer in Figur 4 gezeigten hinteren Kante 34 und einem in eine Aufnahmenut 10 des Pfostenprofils 1 eingreifenden Quersteg 35 mit einem hier durch ein Punktraster dargestellten Dichtmittel befüllbar sind. Dadurch kann das über die Öffnung 28 zugeführte Dichtmittel nicht nur in das Riegelprofil 2, sondern auch in das Pfostenprofil 1 gelangen. Der in Figur 4 erkennbare Quersteg 35 ist an seinen Enden abgewinkelt und weist an die Breite der Aufnahmenut 10 des Pfostenprofils 1 angepasste endseitige Abschlussstege 36 auf. Dadurch kann verhindert werden, dass das in den Vertiefungen 31 befindliche Dichtmittel über das Dichtstück 11 hinaus nach außen in die Aufnahmenut 10 des Pfostenprofils 1 gelangt. Der nutförmige Aufnahmebereich 29 hat eine etwas größere Breite als der Befestigungssteg 8, so dass zwischen der Außenseite des Befestigungsstegs 8 und dem nutförmigen Aufnahmebereich 29 ein Spalt verbleibt. Über diesen Spalt kann das Dichtmittel gemäß der Figuren 8 bis 10 von den Vertiefungen 31 an der Außenseite des Befestigungsstegs 8 entlang bis zum Aufnahmekanal 9 an der Oberseite des Befestigungsstegs 8 und in den Aufnahmekanal 9 hinein bis zu dessen Boden gelangen. Dadurch ist eine optimale Abdichtung erreichbar.

Der Abdeckkörper des Dichtstücks 11 besteht vorzugsweise aus Kunststoff. Besonders bevorzugt besteht der Abdeckkörper aus einem transparenten Material. Dadurch kann die ordnungsgemäße Befüllung des Abdeckkörpers mit Dichtmittel kontrolliert werden. Über das Dichtstück 11 können auch in den Figuren 1 und 6 nicht gezeigte Schrauben oder andere Befestigungselemente der T-Verbindung zwischen dem Pfostenprofil 1 und dem Riegelprofil 2 abgedichtet werden.

In den Figuren 11 bis 21 ist ein weiteres Ausführungsbeispiel einer T-Verbindung zwischen einem Pfostenprofil 1 und einem quer dazu verlaufenden Riegelprofil 2 einer Pfosten-Riegel-Konstruktion mit einem alternativen Dichtstück 11 gezeigt. Bei dieser Ausführung sind an dem ebenfalls mit einem schmaleren Oberteil 20 und einem breiteren Unterteil 21 versehenen hutförmigen Abdeckkörper als Dichtungsecken ausgebildete Dichtungselemente 37 aus EPDM zum Eingriff in die Aufnahmenuten 10 des Pfostenprofils 1 und Riegelprofils 2 angeformt. Die Dichtungselemente 37 weisen zueinander rechtwinklige Dichtungsleisten 38 bzw. 39 auf. Die Dichtungsleisten 38 und 39 können auch schräg angeordnet sein. Gemäß Figur 12 können an die Dichtungsleisten 38 und 39 entsprechende leistenförmige Dichtprofile 40 angeschlossen werden. Die Dichtprofile 40 können bündig angesetzt oder z.B. durch Verklebung fest mit den Dichtleisten 38 bzw. 39 verbunden werden.

Aus Figur 14 geht hervor, dass der Quersteg 35 im Unterteil 21 des Aufsteckkörpers im Unterschied zu dem zuvor beschriebenen Ausführungsbeispiel keine seitlichen Abschlussstege 36 enthält. Der durch den Zuführbereich 30 und die Vertiefungen 31 gebildete Dichtmittelaufnahmeraum ist somit zu den Dichtungselementen 37 hin offen, so dass ein über die Öffnung 28 zugeführtes Dichtmittel auch zu den Dichtungselementen 37 gelangen kann. Ansonsten sind die beiden Ausführungsbeispiele ähnlich aufgebaut, so dass einander entsprechende Teile auch mit denselben Bezugszeichen versehen sind. Auf die entsprechende Beschreibung des ersten Ausführungsbeispiels wird verwiesen.

### Bezugszeichenliste

- 1: Pfostenprofil
- 2: Riegelprofil
- 3: Hohlraum
- 4: Seitenwand
- 5: Seitenwand
- 6: Innere Stirnwand
- 7: Äußere Stirnwand
- 8: Befestigungssteg
- 9: Aufnahmekanal
- 10: Aufnahmenut
- 11: Dichtstück
- 12: Dichtung
- 13: Äußerer Steg
- 14: Innerer Steg
- 15: Entwässerungskanal
- 16: Hinterer Bereich des Dichtstücks
- 17: Vorderer Bereich des Dichtstücks
- 18: Erste Quernut
- 19: Zweite Quernut
- 20: Oberteil
- 21: Unterteil
- 22: Aussparung
- 23: Obere Fläche
- 24: Schräger Bereich
- 25: Vorderer Begrenzungssteg
- 26: Hinterer Begrenzungssteg
- 27: Vordere Stirnfläche
- 28: Öffnung
- 29: Aufnahmebereich
- 30: Zufuhrkanal
- 31: Vertiefung
- 32: Halteelement
- 33: Vorsprung
- 34: Kante
- 35: Quersteg
- 36: Abschlusssteg
- 37: Dichtungselement
- 38: Dichtungsleiste
- 39: Dichtungsleiste
- 40: Dichtungsprofil

## Patentansprüche

1. Dichtstück (11) zur Abdichtung einer T-Verbindung zwischen einem Pfostenprofil (1) und einem Riegelprofil (2), insbesondere für Pfosten-Riegel-Konstruktionen von Fassaden, Lichtdächern und Wintergärten, wobei das Dichtstück (11) einen zum Übergreifen des Pfostenprofils (1) und des Riegelprofils (2) ausgebildeten Abdeckkörper (20, 21) mit einem schlankeren oberen Teil (20), einem verbreiterten unteren Teil (21) und einem durch ein Dichtmittel von außen befüllbaren inneren Dichtmittelaufnahmeraum (30, 31) aufweist, wobei der Dichtmittelaufnahmeraum (30, 31) durch einen Zufuhrkanal (30) im schlankeren oberen Teil (20) des Abdeckkörpers (20, 21) und eine mit dem Zufuhrkanal (30) in Verbindung stehende Vertiefung (31) an der Unterseite des verbreiterten unteren Teils (21) des Abdeckkörpers (20, 21) gebildet wird, **dadurch gekennzeichnet, dass** sich die Vertiefung (31) zwischen einer hinteren Kante (34) des Abdeckkörpers (20, 21) und einem zum Eingreifen in eine Aufnahmenut (10) eines Pfostenprofils (1) vorgesehenen vorderen Quersteg (35) erstreckt.

2. Dichtstück (11) nach Anspruch 1, **gekennzeichnet durch** einen als Hohlkörper ausgebildeten, hutförmigen Abdeckkörper (20, 21).

3. Dichtstück (11) nach Anspruch 1 oder 2, **dadurch gekennzeichnet, dass** der Abdeckkörper (20, 21) einen hinteren Bereich (16) zum Aufsetzen auf das Riegelprofil (2) und einen vorderen Bereich (17) zur Überdeckung des Pfostenprofils (1) enthält.

4. Dichtstück nach Anspruch 3, **gekennzeichnet durch** eine mit einer Öffnung (28) zum Einbringen eines Dichtmittels in den Dichtmittelaufnahmebereich (30, 31) versehene, schräg ausgebildete Stirnfläche (27) am vorderen Bereich (17) des Abdeckkörpers (20, 21).

5. Dichtstück (11) nach einem der voranstehenden Ansprüche, **dadurch gekennzeichnet, dass** an den Übergängen von dem schlankeren Oberteil (20) zu dem verbreiterten Unterteil (21) obere Flächen (23) mit nach hinten schräg abfallenden Bereichen (24) angeordnet sind.

6. Dichtstück (11) nach einem der Ansprüche 1 bis 5, **dadurch gekennzeichnet, dass** in dem Abdeckkörper (20, 21) eine erste Quernut (18) zur Aufnahme eines inneren Stegs (14) an der zum Riegelprofil (2) weisenden Seite des Pfostenprofils (1) und eine zweite Quernut (19) zur Aufnahme eines äußeren Stegs (13) an der zum Riegelprofil (2) weisenden Seite des Pfostenprofils (1) angeordnet ist.

7. Dichtstück (11) nach einem der Ansprüche 1 bis 6, **dadurch gekennzeichnet, dass** an dem Abdeckkörper (20, 21) ein stegförmiges Halteelement (32) zum Eingriff in einen Aufnahmekanal (9) eines am Riegelprofil (2) angeordneten Befestigungsstegs (8) angeformt ist.

8. Dichtstück (11) nach Anspruch 7, **dadurch gekennzeichnet, dass** an dem Halteelement (32) Verzahnungen oder hakenförmige Vorsprünge (33) zum verriegelnden Eingriff in den Aufnahmekanal (9) angeordnet sind.

9. Dichtstück (11) nach einem der Ansprüche 1 bis 7, **dadurch gekennzeichnet, dass** der Abdeckkörper (20, 21) aus einem transparenten oder transluzenten Material besteht.

10. Dichtstück (11) nach einem der Ansprüche 1 bis 9, **dadurch gekennzeichnet, dass** an dem Abdeckkörper (20, 21) Dichtungselemente (37), insbesondere als Dichtungsecken mit zueinander abgewinkelten Dichtungsleisten (38, 39) ausgebildete Dichtungselemente (37), angeformt sind.

11. Pfosten/Riegel-Konstruktion, insbesondere für Fassaden, Lichtdächer oder Wintergärten, die rechtwinklig miteinander verbundene Pfostenprofile (1) und Riegelprofile (2) enthält, **dadurch gekennzeichnet, dass** die Verbindung zwischen den Pfostenprofilen (1) und den Riegelprofilen (2) durch ein Dichtstück (11) nach einem der Ansprüche 1 bis 10 abgedichtet ist.

12. Pfosten/Riegel-Konstruktion nach Anspruch 11, **dadurch gekennzeichnet, dass** der Abdeckkörper (20, 21) des Dichtstücks (11) ein Pfostenprofil (1) und ein Riegelprofil (2) übergreift.

## Claims

1. Sealing piece (11) for sealing a T-connection between a mullion profile (1) and a transom profile (2), in particular for mullion-transom constructions of facades, skylights and conservatories, wherein the sealing piece (11) has a covering body (20, 21) formed to engage over the mullion profile (1) and the transom profile (2), with a slimmer upper part (20), a widened lower part (21) and an inner sealant receiving space (30, 31) which can be filled from the outside by a sealant, wherein the sealant receiving space (30, 31) is formed by a feed channel (30) in the slimmer upper part (20) of the covering body (20, 21) and an indentation (31) in connection with the feed channel (30) on the underside of the widened lower part (21) of the covering body (20, 21), **characterized in that** the indentation (31) extends between a rear edge (34) of the covering body (20, 21) and a front transverse web (35) provided for engaging in a receiving groove (10) of a mullion profile (1).

2. Sealing piece (11) according to claim 1, **characterized by** a hat-shaped covering body (20, 21) designed as a hollow body.

3. Sealing piece (11) according to claim 1 or 2, **characterized in that** the covering body (20, 21) contains a rear area (16) for placing on the transom profile (2) and a front area (17) for covering the mullion profile (1).

4. Sealing piece according to claim 3, **characterized by** an inclined front face (27) provided with an opening (28) for introducing a sealant into the sealant receiving area (30, 31) at the front area (17) of the covering body (20, 21).

5. Sealing piece (11) according to one of the preceding claims, **characterized in that** at the transitions from the slimmer upper part (20) to the widened lower part (21), upper surfaces (23) are arranged with areas (24) sloping downwards to the rear.

6. Sealing piece (11) according to one of claims 1 to 5, **characterized in that** a first transverse groove (18) for receiving an inner web (14) of the mullion profile (1) arranged on the side facing the transom profile (2) and a second transverse groove (19) for receiving an outer web (13) of the mullion profile (1) on the side facing the transom profile (2) are arranged in the cover body (20, 21).

7. Sealing piece (11) according to one of claims 1 to 6, **characterized in that** a web-shaped retaining element (32) is integrally formed on the covering body (20, 21) for engagement in a receiving channel (9) of a mounting web (8) arranged on the transom profile (2).

8. Sealing piece (11) according to claim 7, **characterized in that** toothing or hook-shaped projections (33) are arranged on the retaining element (32) for locking engagement in the receiving channel (9).

9. Sealing piece (11) according to one of claims 1 to 7, **characterized in that** the covering body (20, 21) is made of a transparent or translucent material.

10. Sealing piece (11) according to one of claims 1 to 9, **characterized in that** sealing elements (37), in particular sealing elements (37) formed as sealing corners with sealing bars (38, 39) angled towards one another, are integrally formed on the covering body (20, 21).

11. Mullion/transom-construction, in particular for facades, skylights or conservatories, which contain mullion profiles (1) and transom profiles (2) connected to one another at right angles, **characterized in that** the connection between the mullion profiles (1) and the transom profiles (2) is sealed by a sealing piece (11) according to one of claims 1 to 10.

12. Mullion/transom-construction according to claim 11, **characterized in that** the covering body (20, 21) of the sealing piece (11) overlaps a mullion profile (1) and a transom profile (2).

## Revendications

1. Pièce d'étanchéité (11) pour l'étanchéification d'un assemblage en T entre un profilé de montant (1) et un profilé de traverse (2), en particulier pour des constructions à montants et traverses de façades, toitures translucides et serres, dans laquelle la pièce d'étanchéité (11) présente un corps de recouvrement (20, 21) réalisé pour enserrer par le dessus le profilé de montant (1) et le profilé de traverse (2) avec une partie supérieure plus mince (20), une partie inférieure élargie (21) et un espace de réception de moyen d'étanchéité (30, 31) intérieur pouvant être rempli de l'extérieur par un moyen d'étanchéité, dans laquelle l'espace de réception de moyen d'étanchéité (30, 31) est formé par un canal d'amenée (30) dans la partie supérieure plus mince (20) du corps de recouvrement (20, 21) et un évidement (31) relié au canal d'amenée (30) sur la face inférieure de la partie inférieure élargie (21) du corps de recouvrement (20, 21), **caractérisée en ce que** l'évidement (31) s'étend entre un bord arrière (34) du corps de recouvrement (20, 21) et une entretoise avant (35) prévue pour être insérée dans une rainure de réception (10) d'un profilé de montant (1).

2. Pièce d'étanchéité (11) selon la revendication 1, **caractérisée par** un corps de recouvrement (20, 21) en forme de chapeau, réalisé sous la forme d'un corps creux.

3. Pièce d'étanchéité (11) selon la revendication 1 ou 2, **caractérisée en ce que** le corps de recouvrement (20, 21) contient une zone arrière (16) pour la mise en place sur le profilé de traverse (2) et une zone avant (17) pour le recouvrement du profilé de montant (1).

4. Pièce d'étanchéité selon la revendication 3, **caractérisée par** une surface frontale (27) réalisée de manière inclinée, pourvue d'une ouverture (28) pour introduire un moyen d'étanchéité dans la zone de réception de moyen d'étanchéité (30, 31), sur la zone avant (17) du corps de recouvrement (20, 21) .

5. Pièce d'étanchéité (11) selon l'une quelconque des revendications précédentes, **caractérisée en ce que** des surfaces supérieures (23) avec des zones (24) en pente de manière inclinée vers l'arrière sont disposées sur les transitions de la partie supérieure plus mince (20) à la partie inférieure élargie (21).

6. Pièce d'étanchéité (11) selon l'une quelconque des revendications 1 à 5, **caractérisée en ce que** dans le corps de recouvrement (20, 21) une première rainure transversale (18) pour la réception d'une entretoise intérieure (14) est disposée sur la face du profilé de montant (1) dirigée vers le profilé de traverse (2) et une deuxième rainure transversale (19) pour la réception d'une entretoise extérieure (13) sur la face du profilé de montant (1) dirigée vers le profilé de traverse (2).

7. Pièce d'étanchéité (11) selon l'une quelconque des revendications 1 à 6, **caractérisée en ce qu'**un élément de retenue (32) en forme d'entretoise à insérer dans un canal de réception (9) d'une entretoise de fixation (8) disposée sur le profilé de traverse (2) est formé sur le corps de recouvrement (20, 21).

8. Pièce d'étanchéité (11) selon la revendication 7, **caractérisée en ce que** des dentures ou saillies en forme de crochet (33) à insérer avec verrouillage dans le canal de réception (9) sont disposées sur l'élément de retenue (32).

9. Pièce d'étanchéité (11) selon l'une quelconque des revendications 1 à 7, **caractérisée en ce que** le corps de recouvrement (20, 21) est constitué d'un matériau transparent ou translucide.

10. Pièce d'étanchéité (11) selon l'une quelconque des revendications 1 à 9, **caractérisée en ce que** des éléments d'étanchéité (37), en particulier des éléments d'étanchéité (37) réalisés sous la forme d'angles d'étanchéité avec des baguettes d'étanchéité (38, 39) coudées l'une par rapport à l'autre, sont formés sur le corps de recouvrement (20, 21).

11. Construction à montants et traverses, en particulier pour des façades, toitures translucides ou serres, qui contient des profilés de montant (1) et profilés de traverse (2) assemblés les uns aux autres à angle droit, **caractérisée en ce que** l'assemblage entre les profilés de montant (1) et les profilés de traverse (2) est étanchéifié par une pièce d'étanchéité (11) selon l'une quelconque des revendications 1 à 10.

12. Construction à montants et traverses selon la revendication 11, **caractérisée en ce que** le corps de recouvrement (20, 21) de la pièce d'étanchéité (11) enserre par le dessus un profilé de montant (1) et un profilé de traverse (2) .
